# EUROPÄISCHE PATENTSCHRIFT

(11) **EP 0 687 818 B1**
(45) Veröffentlichungstag und Bekanntmachung des Hinweises auf die Patenterteilung: **08.09.1999**
(21) Anmeldenummer: 95108946.5
(22) Anmeldetag: 10.06.1995
(51) Int. Cl.: F15B 13/042

(54) **Pneumatisches Wegeventil**
Pneumatic valve
Valve pneumatique

(30) Priorität: 18.06.1994 DE 4421357
(43) Veröffentlichungstag der Anmeldung: 20.12.1995
(73) Patentinhaber: ROBERT BOSCH GMBH, 70442 Stuttgart (DE)
(72) Erfinder: Widera, Joerg, D-70839 Gerlingen (DE)

(56) Entgegenhaltungen:
- DE-A- 2 324 148
- DE-A- 3 734 058
- DE-A- 4 011 908
- FR-A- 2 495 269
- Bosch-Pneumatik Information - Grundlagen und Geräte-Funktionsbeschreibung; K6/VWM - AKN 082/10D (9.77), Seiten 44-45

## Beschreibung

### Stand der Technik

Die Erfindung geht aus von einem pneumatischen Wegeventil nach der im Oberbegriff des Anspruchs 1 näher angegebenen Gattung.

Es ist schon ein solches pneumatisches Wegeventil bekannt, das als monostabiles 5/2-Ventil ausgebildet ist, wobei dessen Längsschieber von einem 3/2-Magnetventil vorgesteuert wird. Eine Umschaltung des Längsschiebers in eine Arbeitsstellung ist dabei nur so lange wirksam, solange der Magnet im Vorsteuerventil erregt ist und einen Betätigungskolben mit größerem wirksamem Durchmesser mit Druck beaufschlagt. Die Rückstellung des Längsschiebers aus der Arbeitsstellung in seine stabile Ausgangsstellung erfolgt nach Abschalten des Vorsteuerventils zwangsläufig durch eine Luftfeder, wozu ein Rückstellkolben mit kleinerem wirksamem Durchmesser ständig vom Zulaufdruck beaufschlagt wird. Die Betätigung des Längsschiebers erfolgt somit durch einen Differentialkolben, wobei der Rückstellmechanismus zur Erzielung einer monostabilen Funktion rein pneumatisch arbeitet. Der zur Rückstellung einwirkende Gegendruck bewirkt, daß bei solchen Wegeventilen der Längsschieber erst nach Überwindung der Haftreibung von Betätigungskolben und Schieberdichtungen sowie der Rückstellkräfte bewegt werden kann. Bei solchen Wegeventilen können nun lange Stillstandszeiten auftreten, wobei sich die Dichtungen in der Oberfläche verkrallen und das vorhandene Fett an diesen Stellen verdrückt wird. Dies kann dazu führen, daß zum anschließenden Schalten des Wegeventils ein relativ hoher Losbrechdruck erforderlich ist. Gerade bei klein bauenden Ventilen kann diese Erscheinung besonders stark auftreten und damit auch zu höheren Schaltzeiten führen. Um solche Haftkräfte sicher zu überwinden, muß der Betätigungskolben entsprechend groß im Durchmesser ausgelegt werden, was gerade bei Kleinventilen ungünstig ist, wo wenig Bauraum zur Verfügung steht. Auch wirkt sich ein großer Kolbendurchmesser auch ungünstig auf die Schaltzeiten aus.

Ferner ist aus der FR-A-2 495 269 ein gattungsbildendes, vorgesteuertes pneumatisches Umschalt-Wegeventil für monostabile Bauweise bekannt, bei dem der Rückstellmechanismus für den Längsschieber mit Differentialkolben aus einer pneumatischen Feder und aus einer mechanischen Feder besteht. Dieses Umschalt-Wegeventil weist im übrigen die gleichen Nachteile auf, wie das vorstehend beschriebene Umschalt-Wegeventil mit rein pneumatisch arbeitendem Rückstellmechanismus.

Weiterhin ist aus der DE-A-2 324 148 ein Druckverstärkerventil bekannt, das abhängig von einem pneumatischen, variablen und niedrigen Druck im Vorsteuerkreis einen dazu proportionalen, hydraulischen Druck am Ausgang für einen Sekundärkreis steuert. Dieses Druckregelventil arbeitet mit einem Längsschieber, der die Verbindungen zwischen einem Zulauf, einem Arbeitsanschluß und einem Rücklauf steuert. Der Längsschieber begrenzt dabei stirnseitig eine Druckkammer, die eine Rückstellfeder aufnimmt und die über einen im Längsschieber verlaufenden Kanal stets mit dem Druck im Arbeitsanschluß beaufschlagt wird. Dieses regelnde Druckverstärkerventil kann nicht die Funktion eines Umschalt-Wegeventils für monostabile Bauweise übernehmen.

Aus der DE-A- 40 11 908 ist ein pneumatisches Umschalt-Wegeventil bekannt, das als 5/3-Ventil ausgebildet ist. Sein Längsschieber, der von gehäusefesten Dichtringen abgedichtet ist, wird von einer doppeltwirkenden Rückholeinrichtung in einer Mittelstellung zentriert und kann von einem doppeltwirkenden Stellkolben nach beiden Richtungen hin ausgelenkt werden. Der Stellkolben hat unterschiedlich große wirksame Flächen, die abwechselnd über zwei Vorsteuerventile beaufschlagbar sind. Dieses Wegeventil lehrt keine monostabile Bauweise und sein Stellkolben kann nicht als Differentialkolben-Antrieb wirken.

### Vorteile der Erfindung

Das erfindungsgemäße pneumatische Wegeventil mit den kennzeichnenden Merkmalen des Hauptanspruchs hat demgegenüber den Vorteil, daß es bei solchen Wegeventilen für ein sicheres Schaltverhalten einen niedrigeren Losbrechdruck ermöglicht. Durch die Wegnahme des Druckes auf den Rückstellkolben während der ersten Phase der Bewegung des Längsschiebers erfolgt diese Bewegung bereits bei einem niedrigeren anstehenden Druck am Betätigungskolben. Nach Überwindung der Haftkräfte vor Bewegungsbeginn wird der Längsschieber gegen die entsprechend niedrigeren erforderlichen Kräfte der Gleitreibung und des Rückstellmechanismus in Richtung Arbeitsstellung bewegt, wobei der Rückstellkolben erst im Verlaufe des Hubes des Längsschiebers mit Druck belastet wird. Auf diese Weise lassen sich auch kürzere Schaltzeiten bei dem monostabilen Wegeventil erzielen. Zudem ermöglicht diese Bauweise des Wegeventils auch einen kleineren wirksamen Durchmesser des Betätigungskolbens, was sich besonders bei Kleinventilen günstig auswirkt, bei denen der Längsschieber häufig nur einen Durchmesser von wenigen Millimetern aufweist. Ferner führt ein kleineres Hubvolumen am Betätigungskolben auch zu einem schnelleren Druckabbau und damit zu einer kürzeren Rückschaltzeit des Wegeventils. Das Wegeventil läßt sich fernerhin in besonders einfacher und kostengünstiger Weise unter Verwendung von bereits vorhandenen Bauelementen herstellen.

Durch die in den Unteransprüchen aufgeführten Maßnahmen sind vorteilhafte Weiterbildungen und Verbesserungen des im Hauptanspruch angegebenen Wegeventils möglich. Weitere vorteilhafte Ausgestaltungen ergeben sich aus der Beschreibung und der Zeichnung.

### Zeichnung

Zwei Ausführungsbeispiele der Erfindung sind in der Zeichnung dargestellt und in der nachfolgenden Beschreibung näher erläutert. Es zeigen die Figuren 1 und 2 jeweils einen Längsschnitt durch ein erstes bzw. zweites Ausführungsbeispiel in vereinfachter Darstellung.

### Beschreibung der Ausführungsbeispiele

Die Figur 1 zeigt einen Längsschnitt durch ein pneumatisches Wegeventil 10, das als vorgesteuertes, monostabiles 5/2-Ventil ausgebildet ist. Das Wegeventil 10 weist ein Ventilgehäuse 11 auf, in dem eine durchgehende Schieberbohrung 12 einen dicht und gleitend geführten Längsschieber 13 aufnimmt. In der Schieberbohrung 12 sind durch ringförmige Erweiterungen fünf Kammern ausgebildet, von denen die mittig liegende als Zulaufkammer 14 dient, zu deren beiden Seiten eine erste (15) bzw. zweite Verbraucherkammer (16) liegt, während nach außen hin die erste und zweite Rücklaufkammer (17 bzw. 18) sich anschließen. Diese Kammern 14 bis 18 sind in entsprechender Weise mit einem Zulaufanschluß 19, einem ersten bzw. zweiten Verbraucheranschluß 21, 22 sowie einem ersten bzw. zweiten Rücklaufanschluß 23, 24 verbunden, welche alle im Ventilgehäuse 11 nach unten herausgeführt sind.

An der linken Stirnfläche 25 des Ventilgehäuses 11 ist ein Kolbengehäuse 26 angebaut, in dessen Inneren ein Betätigungskolben 27 für den Längsschieber 13 angeordnet ist. Das Kolbengehäuse 26 ist ferner durch eine Zwischenplatte (28) verschlossen, an der ein zur Vorsteuerung dienendes 3/2-Magnetventil 29 befestigt ist. An seiner anderen Stirnfläche 31 ist das Ventilgehäuse 11 durch einen Deckel 32 abgeschlossen.

Das Magnetventil 29 hat einen Druckanschluß 33, der über eine Steuerleitung 34 mit der Zulaufkammer 14 im Ventilgehäuse 11 in Verbindung steht. Ein Ablaufanschluß 35 des Magnetventils 29 steht über einen Ablaufkanal 36 mit dem ersten Rücklaufanschluß 23 in Verbindung. Ein Steueranschluß 37 des Magnetventils 29 steht mit einem ersten Druckraum 38 in Verbindung, der im Kolbengehäuse 26 ausgebildet ist und von der Zwischenplatte 28 bzw. dem gleitend gelagerten Betätigungskolben 27 begrenzt wird. Der Betätigungskolben 27 hat einen wesentlich größeren Durchmesser als der Außendurchmesser des Längsschiebers 13 und weist einen zur Abdichtung des Druckraums 38 dienenden Lippendichtring 39 auf.

Der Längsschieber 13 ist für eine 5/2-Funktion ausgebildet und weist zu diesem Zweck fünf Kolbenabschnitte 41 bis 45 auf, wobei an dem mittig liegenden dritten Kolbenabschnitt 43 zwei Dichtringe 46 angeordnet sind, während die anderen Kolbenabschnitte 41, 42 bzw. 44, 45 jeweils einen gleichartigen Dichtring 46 aufweisen. Zwischen dem mittleren Kolbenabschnitt 43 und dem links angrenzenden, zweiten Kolbenabschnitt 42 weist der Längsschieber 13 eine erste Ringnut 47 auf, über welche in der gezeichneten Ausgangsstellung des Längsschiebers 13 der erste Verbraucheranschluß 21 mit dem ersten Rücklaufanschluß 23 verbunden ist. Ferner hat der Längsschieber 13 zwischen dem mittleren Kolbenabschnitt 43 und dem rechts angrenzenden, vierten Kolbenabschnitt 44 eine zweite Ringnut 48, über welche in der gezeichneten Stellung des Längsschiebers 13 der Zulaufanschluß 19 mit dem zweiten Verbraucheranschluß 22 in Verbindung steht. Gleichzeitig ist in der gezeichneten Ausgangsstellung des Längsschiebers 13 der zweite Rücklaufanschluß 24 durch die Kolbenabschnitte 44 und 45 mit ihren jeweiligen Dichtringen 46 pneumatisch blockiert. Zugleich bildet der Längsschieber 13 mit seinem fünften Kolbenabschnitt 45 einen Rückstellkolben 49, welcher einen zweiten Druckraum 51 begrenzt, in dem zusätzlich eine Rückstellfeder 52 angeordnet ist. Die Rückstellfeder 52 stützt sich einerseits am Deckel 32 und andererseits stirnseitig am Längsschieber 13 ab. Die Kolbenabschnitte 42 bis 44 bilden mit ihren zugeordneten Dichtringen 46 auf diese Weise Steuerkanten, um die Verbindung zwischen den Anschlüssen 19 bis 24 in der für die 5/2-Funktion geforderten Weise zu steuern.

In dem Längsschieber 13 ist durch eine Längs- und Querbohrung ein Steuerkanal 53 ausgebildet, welcher von der Stirnseite des fünften Kolbenabschnitts 45 ausgeht und in die erste Ringnut 47 mündet. Auf diese Weise verbindet er den zweiten Druckraum 51 mit dem ersten Verbraucheranschluß 21. Die wirksame Fläche des Rückstellkolbens 49 entspricht dem Außendurchmessers des Längsschiebers 13, so daß der Rückstellkolben 49 und der Betätigungskolben 27 zusammen einen Differentialkolben bilden, mit dessen Hilfe der Längsschieber 13 auslenkbar ist.

Die Wirkungsweise des Wegeventils 10 wird wie folgt erläutert: Das vorgesteuerte, monostabile 5/2-Wegeventil 10 ist in seiner Ausgangsstellung dargestellt, die auch als Ruhestellung bezeichnet wird. Das der Vorsteuerung dienende Magnetventil 29 ist dabei nicht erregt, wodurch dessen Druckanschluß 33 abgesperrt ist. Von dem im Zulaufanschluß 19 anstehenden Druck wird zwar zur Steuerdruckversorgung über die Steuerleitung 34 Druckmittel abgezweigt, dieser Druck ist jedoch im Druckanschluß 33 blockiert. Zugleich entlastet das nicht erregte 3/2-Magnetventil 29 den ersten Druckraum 38 über den Steueranschluß 37, den Ablaufanschluß 35 und den Ablaufkanal 36 zum ersten Rücklaufanschluß 33. Der Längsschieber 13 wird somit lediglich von der Kraft der Rückstellfeder 52 in der gezeichneten Ausgangsstellung gehalten, wobei der zweite Druckraum 51 über den Steuerkanal 53 mit dem ersten Verbraucheranschluß 21 Verbindung hat, der seinerseits in dieser Ausgangsstellung zum ersten Rücklaufanschluß 23 entlastet ist. Der Längsschieber 13 ist somit in der gezeichneten Ausgangsstellung stabilisiert.

Zum Betätigen des Wegeventils 10 muß der Längsschieber 13 aus der gezeichneten Ausgangsstellung nach rechts in eine nicht dargestellte Arbeitsstellung verschoben werden. Zu diesem Zweck wird durch Erregung der Spule im Magnetventil 29 das Vorsteuerventil 29 umgeschaltet, wobei dessen Druckanschluß 33 mit dem Steueranschluß 37 verbunden wird, während die Verbindung zum Ablaufanschluß 35 unterbrochen wird. Der vom Zulaufanschluß 19 abgezweigte Druck kann sich nun über die Steuerleitung 34 und das geöffnete Magnetventil 29 im ersten Druckraum 38 aufbauen, wo er auf den Betätigungskolben 27 wirkt. Die Kraft des Betätigungskolbens 27 drückt den Längsschieber 13 wegen seiner größeren druckbeaufschlagten Fläche im Vergleich zur Kraft des Rückstellkolbens 49 und der Feder 52, von der gezeichneten Ausgangsstellung in seine Arbeitsstellung. Dabei muß der Betätigungskolben 27 zu Beginn dieser Bewegung die Haftreibung überwinden, die sich vor allem durch die Dichtringe am Betätigungskolben 27 und am Längsschieber 13 ergibt. Während der ersten Phase dieser Bewegung des Längsschiebers 13 ist nun der sonst übliche Gegendruck im zweiten Druckraum 51 auf den Rückstellkolben 49 weggenommen, da dieser Druckraum 51 über den Steuerkanal 53 zum ersten Rücklaufanschluß 23 entlastet ist. Es kann daher diese Bewegung nach Überwindung der Haftreibung bei einem niedrigeren, anstehenden Druck am Betätigungskolben 27 erfolgen. Dies bedeutet mit anderen Worten, daß die Einleitung der Bewegung des Längsschiebers 13 bei einem niedrigeren Losbrechdruck erfolgt. Nach dem Bewegungsbeginn muß der Längsschieber 13 nur gegen die geringeren Widerstände der Gleitreibung und der Rückstellfeder 52 in Richtung seiner Arbeitsstellung bewegt werden. Erst wenn der Längsschieber 13 etwa die Hälfte seines Weges von der Ausgangsstellung zur Arbeitsstellung zurückgelegt hat, wird der im Zulaufanschluß 19 herrschende Druck auf den Rückstellkolben 49 zugeschaltet und wirkt dann der Kraft des Betätigungskolbens 27 bis zum Hubende zunehmend entgegen. Bei dieser Schaltbewegung unterbricht der zweite Kolbenabschnitt 42 mit seinem zugehörigen Dichtring 46 die Verbindung vom ersten Verbraucheranschluß 21 zum ersten Rücklaufanschluß 23, während gleichzeitig der mittlere, dritte Kolbenabschnitt 43 mit seinem linken Dichtring 46 die Verbindung vom Zulaufanschluß 19 zum ersten Verbraucheranschluß 21 aufsteuert. Auf diese Weise kann sich der Zulaufdruck auch im ersten Verbraucheranschluß 21 aufbauen und über den Steuerkanal 53 im Längsschieber 13 im zweiten Druckraum 51 wirken. Der erste Verbraucheranschluß 21 ist somit wechselweise je nach Schaltstellung des Längsschiebers 13 mit dem Zulaufanschluß 19 oder der Abluft 23 verbunden. Der auf diese Weise erzielbare niedrigere Losbrechdruck führt zudem auch zu kürzeren Schaltzeiten des Wegeventils 10. Damit verbunden kann auch der wirksame Durchmesser des Betätigungskolbens 27 kleiner ausgelegt werden. Das kleinere Hubvolumen im ersten Druckraum 38 ermöglicht zudem einen schnelleren Druckabbau und damit auch eine kürzere Rückschaltzeit des Ventils. Der Längsschieber 13 verbleibt in seiner Arbeitsstellung, solange das Magnetventil 29 erregt ist, wobei der zweite Verbraucheranschluß 22 über die zweite Ringnut 48 mit dem zweiten Rücklaufanschluß 24 verbunden ist.

Zum anschließenden Umschalten des Wegeventils 10 wird der Strom am Magnetventil 29 abgeschaltet. Dabei wird der Druck am Betätigungskolben 27 zunächst so weit abgebaut, bis die Kräfte der Rückstellung überwiegen und den Längsschieber 13 wieder in Richtung seiner Ausgangsstellung zurückbewegen. Nach etwa halbem Weg des Längsschiebers 13 wird der mit dem Zulaufanschluß 19 verbundene erste Verbraucheranschluß 21 mit dem ersten Rücklaufanschluß 23 verbunden. Über die nun aufgesteuerte Verbindung zur Abluftseite wird nun der Druck auf den Rückstellkolben 49 während des letzten Teils des Längsschieberhubes bis auf den Druck am Rücklaufanschluß 23 abgesenkt. Die Rückstellung des Längsschiebers 13 auf dem letzten Teil des Schieberhubes erfolgt also zunehmend nur noch durch die Kraft der Rückstellfeder 52.

Mit dieser wegabhängig gesteuerten Druckbeaufschlagung des Rückstellkolbens 49 bei einem monostabilen Wegeventil läßt sich vor allem bei kleinbauenden Ventilen erreichen, daß auch nach langen Stillstandszeiten oder nach sehr hohen Anzahlen von Schaltspielen noch ein sicheres Betriebsverhalten erzielbar ist, wobei der Losbrechdruck relativ niedrig liegt. Die Art des Druckaufbaus bzw. des Druckabbaues kann dabei durch eine Drosselstelle beeinflußt werden, die in die Verbindung zwischen erstem Verbraucheranschluß 21 und Rückstellkolben 49, insbesondere in den Steuerkanal 53, geschaltet ist.

Die Figur 2 zeigt einen Längsschnitt durch ein zweites Wegeventil 60, das sich von demjenigen nach Figur 1 wie folgt unterscheidet, wobei für gleiche Bauelemente gleiche Bezugszeichen verwendet werden:

Das Wegeventil 60 weist ein anderes Ventilgehäuse 61 auf, in dem nun der Steuerkanal 53 verläuft. Der Steuerkanal 53 stellt wiederum die Verbindung zwischen dem zweiten Druckraum 51 und dem ersten Verbraucheranschluß 21 her. Die Wirkungsweise des Wegeventils 60 entspricht derjenigen des Wegeventils 10 nach Figur 1.

Selbstverständlich sind an den gezeigten Ausführungsformen Änderungen möglich, ohne vom Gedanken der Erfindung abzuweichen. So läßt sich das 5/2-Wegeventil auch als 3/2-Wegeventil benutzen, indem der Verbraucheranschluß 21 oder 22 nicht benutzt und somit blockiert wird.

## Patentansprüche

1. Vorgesteuertes pneumatisches Umschalt-Wegeventil für monostabile Bauweise mit einem in einem Gehäuse (11) gleitend angeordneten Längsschieber (13), der in einer von zwei vorhandenen Schaltstellungen Druckmittel von einem Zulaufanschluß (19) zu mindestens einem Verbraucheranschluß (21) steuert und in seiner anderen Schaltstellung diesen Verbraucheranschluß (21) mit einem Rücklaufanschluß (23) verbindet, wozu der Längsschieber (13) von einem aus Betätigungskolben (27) und Rückstellkolben (49) bestehenden Differentialkolben gegen die Kraft einer Rückstelleinrichtung in seine beiden Schaltstellungen betätigbar ist, wobei der Betätigungskolben (27) eine große Druckfläche in einem ersten Druckraum (38) aufweist, der über ein Vorsteuerventil (29) mit Druck beaufschlagbar ist, um den Längsschieber (13) in eine Arbeitsstellung zu bewegen, oder vom Druck entlastbar ist, um den Längsschieber (13) in eine Ausgangsstellung zu bringen, während die kleine Druckfläche am Rückstellkolben (49) in einem zweiten Druckraum (51) liegt und bei Druckbelastung als Rückstelleinrichtung für den Längsschieber (13) wirkt, wobei zusätzlich zu der den Rückstellkolben (49) mit der kleinen Druckfläche im zweiten Druckraum (51) rückstellend beaufschlagenden Druckbelastung eine den Längsschieber (13) ebenfalls rückstellend belastende Rückstellfeder (52) angeordnet ist, und mit den Längsschieber (13) im Gehäuse (11) zwischen den Anschlüssen (19, 21, 23) abdichtenden Dichtringen (46), dadurch gekennzeichnet, daß dieser zweite Druckraum (51) mit der kleinen Druckfläche vom Zulaufanschluß (19) getrennt angeordnet ist und ausschließlich über einen Steuerkanal (53) mit demjenigen Verbraucheranschluß (21) Verbindung hat, der in der Ausgangsstellung des Längsschiebers (13) zum Rücklauf (23) entlastet und in der Arbeitsstellung vom Zulaufdruck beaufschlagt ist.

2. Vorgesteuertes pneumatisches Umschalt-Wegeventil nach Anspruch 1, dadurch gekennzeichnet, daß der Steuerkanal (53) im Längsschieber (13) angeordnet ist.

3. Vorgesteuertes pneumatisches Umschalt-Wegeventil nach Anspruch 2, dadurch gekennzeichnet, daß der Steuerkanal (53) von dem an den zweiten Druckraum (51) grenzenden, stirnseitig am Längsschieber (13) angeordneten Rückstellkolben (49) ausgeht und in eine im Bereich des entlasteten Verbraucheranschlusses (21) liegende erste Ringnut (47) führt.

4. Vorgesteuertes pneumatisches Umschalt-Wegeventil nach Anspruch 1, dadurch gekennzeichnet, daß der Steuerkanal (53) im Gehäuse (61) angeordnet ist.

5. Vorgesteuertes pneumatisches Umschalt-Wegeventil nach einem der Ansprüche 1 bis 4, dadurch gekennzeichnet, daß am Gehäuse (11, 26, 28) ein Vorsteuerventil, insbesondere ein 3/2-Magnetventil (29), angeordnet ist, das in eine vom Zulaufanschluß (19) zum ersten Druckraum (38) führende Steuerverbindung (34, 37) geschaltet ist.

6. Vorgesteuertes pneumatisches Umschalt-Wegeventil nach einem der Ansprüche 1 bis 5, dadurch gekennzeichnet, daß es als 5/2-Ventil (10, 60) ausgeführt ist.

7. Vorgesteuertes pneumatisches Umschalt-Wegeventil nach einem der Ansprüche 1 bis 5, dadurch gekennzeichnet, daß es als 3/2-Ventil ausgebildet ist.

8. Vorgesteuertes pneumatisches Umschalt-Wegeventil nach Anspruch 6, dadurch gekennzeichnet, daß der Längsschieber (13) in einer Schieberbohrung (12) des Gehäuses (11) gleitend geführt ist, in der durch Erweiterung eine mittig liegende Zulaufkammer (14) liegt, zu deren beiden Seiten jeweils eine Verbraucherkammer (15, 16) angeordnet ist, an die nach außen hin jeweils eine Rücklaufkammer (17, 18) anschließt und daß der Längsschieber wenigstens vier, an Kolbenabschnitten (42, 43, 44) liegende Steuerkanten aufweist, um in zwei Stellungen des Längsschiebers (13) abwechselnd die eine der Verbraucherkammern (16, 15) mit der Zulaufkammer (14) und die jeweils andere Verbraucherkammer (15, 16) mit der Rücklaufkammer (17, 18) zu verbinden.

9. Vorgesteuertes pneumatisches Umschalt-Wegeventil nach einem der Ansprüche 1 bis 8, dadurch gekennzeichnet, daß der Differentialkolben einen Betätigungskolben (27) aufweist, dessen Durchmesser wesentlich größer ist als der Außendurchmesser des Längsschiebers (13) und damit des Rückstellkolbens (49).

## Claims

1. Pilot-controlled pneumatic directional change-over valve of monostable design, with a longitudinal slide (13) which is arranged slideably in a housing (11) and which, in one of two existing switching positions, feeds pressure medium from an inflow connection (19) to at least one consumer connection (21) and, in its other switching position, connects this consumer connection (21) to a return connection (23), for which purpose the longitudinal slide (13) can be actuated into its two switching positions, counter to the force of a restoring device, by a differential piston consisting of an actuating piston (27) and of a restoring piston (49), the actuating piston (27) having a large pressure area in a first pressure space (38) which can be subjected to pressure via a pilot-control valve (29), in order to move the longitudinal slide (13) into a working position, or can be relieved of pressure, in order to bring the longitudinal slide (13) into an initial position, whilst the small pressure area on the restoring piston (49) is located in a second pressure space (51) and, under pressure load, acts as a restoring device for the longitudinal slide (13), there being provided, in addition to the pressure load with which the small pressure area in the second pressure space (51) subjects the restoring piston (49) to a restoring force, a restoring spring (52) which likewise exerts a restoring load on the longitudinal slide (13), and with sealing rings (46) sealing off the longitudinal slide (13) in the housing (11) between the connections (19, 21, 23), characterized in that this second pressure space (51) with the small pressure area is arranged so as to be separated from the inflow connection (19) and is connected solely via a control duct (53) to that consumer connection (21) which is relieved to the return (23) in the initial position of the longitudinal slide (13) and is subjected to the inflow pressure in the working position.

2. Pilot-controlled pneumatic directional change-over valve according to Claim 1, characterized in that the control duct (53) is arranged in the longitudinal slide (13).

3. Pilot-controlled pneumatic directional change-over valve according to Claim 2, characterized in that the control duct (53) starts from the restoring piston (49) adjacent to the second pressure space (51) and arranged on the end face of the longitudinal slide (13) and leads into a first annular groove (47) located in the region of the relieved consumer connection (21).

4. Pilot-controlled pneumatic directional change-over valve according to Claim 1, characterized in that the control duct (53) is arranged in the housing (61).

5. Pilot-controlled pneumatic directional change-over valve according to one of Claims 1 to 4, characterized in that there is arranged on the housing (11, 26, 28) a pilot-control valve, in particular a 3/2-way solenoid valve (29), which is switched into a control connection (34, 37) leading from the inflow connection (19) to the first pressure space (38).

6. Pilot-controlled pneumatic directional change-over valve according to one of Claims 1 to 5, characterized in that it is designed as a 5/2-way valve (10, 60).

7. Pilot-controlled pneumatic directional change-over valve according to one of Claims 1 to 5, characterized in that it is designed as a 3/2-way valve.

8. Pilot-controlled pneumatic directional change-over valve according to Claim 6, characterized in that the longitudinal slide (13) is guided slideably in a slide bore (12) of the housing (11), in which bore is located, due to widening, a centrally arranged inflow chamber (14), on each of the two sides of which is arranged a consumer chamber (15, 16) which is followed outwards in each case by a return chamber (17, 18), and in that the longitudinal slide has at least four control edges located on piston portions (42, 43, 44), in order, in two positions of the longitudinal slide (13), to connect alternatively one of the consumer chambers (16, 15) to the inflow chamber (14) and in each case the other consumer chamber (15, 16) to the return chamber (17, 18).

9. Pilot-controlled pneumatic directional change-over valve according to one of Claims 1 to 8, characterized in that the differential piston has an actuating piston (27), the diameter of which is substantially larger than the outside diameter of the longitudinal slide (13) and consequently of the restoring piston (49).

## Revendications

1. Distributeur piloté, pneumatique, à inversion pour mode de fonctionnement monostable avec un tiroir longitudinal (13) qui est disposé de façon à glisser dans un boîtier (11) et qui commande, dans l'une des deux positions de branchement qui existent, un fluide sous pression allant d'un raccord d'alimentation (19) à au moins un raccord d'utilisateur (21), et relie dans son autre position de branchement ce raccord d'utilisateur (21) à un raccord de retour (23), le tiroir longitudinal (13) pouvant pour cela être actionné par un piston différentiel qui se compose d'un piston d'actionnement (27) et d'un piston de rappel (49), à l'encontre de la force d'un dispositif de rappel dans ses deux positions de branchement, le piston d'actionnement (27) présentant une grande surface de pression dans une première chambre de pression (38) qui peut être sollicitée par la pression au moyen d'une vanne pilote (29), pour amener le tiroir longitudinal (13) dans une position de travail, ou peut être déchargé de la pression, pour mettre le tiroir longitudinal (13) dans une position de départ, tandis que la petite surface de pression se trouve sur le piston de rappel (49) dans une deuxième chambre de pression (51) et lors de la mise en pression fonctionne comme un dispositif de rappel pour le tiroir longitudinal (13), en disposant en plus de la mise en pression de rappel appliquée au piston de rappel (49) par sa petite surface de pression dans la deuxième chambre de pression (51), un ressort de rappel (52) agissant également en rappel, et des bagues d'étanchéité (46) qui assurent l'étanchéité avec le tiroir longitudinal (13) dans le boîtier (11) entre les raccords (19, 21, 23),
caractérisé en ce que
cette deuxième chambre de pression (51) avec la petite surface de pression est disposée de façon séparée du raccord d'alimentation (19) et est ensuite mise en liaison au moyen d'un canal de commande (53) avec celui des raccords d'utilisateur (21) qui est déchargé dans la position de départ du tiroir longitudinal (13) vers le retour (23) et est mis dans la position de travail par la pression d'alimentation.

2. Distributeur piloté, pneumatique, à inversion pour mode de fonctionnement monostable, selon la revendication 1,
caractérisé en ce que
le canal de commande (53) est disposé dans le tiroir longitudinal (13).

3. Distributeur piloté, pneumatique, à inversion pour mode de fonctionnement monostable, selon la revendication 2,
caractérisé en ce que
le canal de commande (53) part du piston de rappel (49) qui est disposé du côté frontal sur le tiroir longitudinal (13), adjacent à la deuxième chambre de pression (51), et va dans une première rainure annulaire (47) qui se trouve dans la zone du raccord d'utilisateur (21), qui est déchargé.

4. Distributeur piloté, pneumatique, à inversion pour mode de fonctionnement monostable, selon la revendication 1,
caractérisé en ce que
le canal de commande (53) est disposé dans le boîtier (61).

5. Distributeur piloté, pneumatique, à inversion pour mode de fonctionnement monostable, selon l'une des revendications 1 à 4,
caractérisé en ce que
sur le boîtier (11, 26, 28) on dispose une vanne pilote, en particulier une électrovanne (29) à 3/2 voies qui est branchée dans une liaison de commande (34, 37) qui va du raccord d'alimentation (19) à la première chambre de pression (38).

6. Distributeur piloté, pneumatique, à inversion pour mode de fonctionnement monostable, selon l'une des revendications 1 à 5,
caractérisé en ce que
il est réalisé sous la forme d'une vanne (10, 60) à 5/2 voies.

7. Distributeur piloté, pneumatique, à inversion pour mode de fonctionnement monostable, selon l'une des revendications 1 à 5,
caractérisé en ce que
il est réalisé sous la forme d'une vanne à 3/2 voies.

8. Distributeur piloté, pneumatique, à inversion pour mode de fonctionnement monostable, selon la revendication 6,
caractérisé en ce que
- le tiroir longitudinal (13) est guidé dans un alésage (12) du boîtier (11) en glissant, alésage dans lequel se trouve par élargissement une chambre centrale d'alimentation (14), sur les deux côtés de laquelle est disposée une chambre d'utilisateur (15, 16), à laquelle se raccorde vers l'extérieur respectivement une chambre de retour (17, 18) et
- le tiroir longitudinal présente au moins quatre arêtes de commande qui se trouvent sur des sections de piston (42, 43, 44), pour relier dans deux positions du tiroir longitudinal (13) de façon alternative l'une des chambres d'utilisateur (16, 15) à la chambre d'alimentation (14) et l'autre chambre respective d'utilisateur (15, 16) à la chambre de retour (17, 18).

9. Distributeur piloté, pneumatique, à inversion pour mode de fonctionnement monostable, selon l'une des revendications 1 à 8,
caractérisé en ce que
le piston différentiel présente un piston d'actionnement (27), dont le diamètre est sensiblement plus grand que le diamètre du tiroir longitudinal (13) et de cette façon que le diamètre du piston de rappel (49).
